# EUROPÄISCHE PATENTSCHRIFT

(11) **EP 0 025 092 B1**
(45) Veröffentlichungstag und Bekanntmachung des Hinweises auf die Patenterteilung: **11.04.1984**
(21) Anmeldenummer: 80103708.6
(22) Anmeldetag: 30.06.1980
(51) Int. Cl.: G01S 7/52, G01N 29/00, G10K 11/34, H01L 41/22

(54) **Ultraschallwandleranordnung und Verfahren zu ihrer Herstellung**
Ultrasonic transducer assembly and process for its production
Transducteur ultrasonore et procédé pour sa fabrication

(30) Priorität: 20.07.1979 DE 2929541
(43) Veröffentlichungstag der Anmeldung: 18.03.1981
(73) Patentinhaber: SIEMENS AKTIENGESELLSCHAFT, 80333 München (DE)
(72) Erfinder: Diepers, Heinrich, Dr., D-8552 Höchstadt (DE); Sachs, Bertram, D-8520 Erlangen-Büchenbach (DE)

## Beschreibung

Die Erfindung bezieht sich auf eine Ultraschallwandleranordnung mit einer Matrix von getrennt gesteuerten Ultraschallschwingern, die jeweils aus einer Matrix von akustisch voneinander getrennten und elektrisch gemeinsam gesteuerten säulenförmigen Wandlerelementen bestehen.

In der zerstörungsfreien Werkstoffprüfung werden Bilder aus dem Inneren eines zu untersuchenden Körpers mit Hilfe von Ultraschallimpulsen hergestellt, die von einem Wandlerelement ausgestrahlt werden, das an der Oberfläche des Körpers angeordnet ist. Aus der Laufzeit des Ultraschallsignals und des Echosignals kann die Lage einer Fehlerstelle abgeleitet werden. Die Ultraschallwandleranordnung in der Form eines sogenannten Arrays besteht aus einer Vielzahl von Ultraschallschwingern mit Wandlerelementen aus Piezomaterial, die in geringem Abstand nebeneinander angeordnet sind. Die Wandlerelemente können gemeinsam oder reihenweise sowie gruppenweise gesteuert werden (US-Patent 4 122 725).

Das gesamte Array kann aus Ultraschallschwingern bestehen, die durch sogenannte Feinteilung jeweils in Wandlerelemente aufgetrennt sind, die akustisch getrennt und elektrisch gemeinsam gesteuert sind. Durch diese Feinteilung wird die ebenfalls abgestrahlte Querschwingung der Wandlerelemente zu höheren Frequenzen verschoben und ihr Einfluß auf die Auflösung wird somit vermindert. Mehrere Wandlerelemente können durch gemeinsame elektrische Steuerung zu Gruppen zusammengefaßt werden. Jede Gruppenkontaktierung erhält dann einen eigenen Steuerleitungsanschluß. Durch die Bildung zusätzlicher Querspalten erhält man eine Matrix-Ausführung (deutsche Auslegeschrift 28 29 570).

Der Erfindung liegt deshalb die Aufgabe zugrunde, eine Ultraschallwandleranordnung mit einer Matrix von Ultraschallschwingern anzugeben, die jeweils in besonders einfacher Weise mit einem Steueranschluß versehen sind, und mit der eine elektronische Fokussierung sowohl in Längsrichtung als auch in Querrichtung der Anordnung möglich ist.

Nach der Erfindung wird die genannte Aufgabe bei einer Ultraschallwandleranordnung der eingangs genannten Art gelöst mit den Gestaltungsmerkmalen entsprechend dem Kennzeichnungsteil des Anspruches 1. Die säulenförmigen Wandlerelemente mit quadratischem, rechteckigem oder auch rundem Querschnitt, deren Höhe vorzugsweise etwa doppelt so groß ist wie die Breite bzw. der Durchmesser, bestehen vorzugsweise aus einem piezoelektrischen Material mit geringer Güte, d.h. hoher Eigendämpfung. Der Impuls hat deshalb eine entsprechend breite Charakteristik und der Ultraschallschwinger hat somit in einem verhältnismäßig weiten Frequenzbereich annähernd gleiche Empfindlichkeit. Als Material für solche breitbandigen Wandlerelemente ist beispielsweise Bleimetaniobat Pb(Nb0₃)₂ oder auch Bleizirkonat-Titanat Pb(Zr, Ti10₃ geeignet, das allgemein mit PZT bezeichnet wird.

In der Anordnung werden die durch Feinteilung entstandenen Streifen in sehr geringem Abstand voneinander angeordnet, so daß der durch die Trennung entstandene Spalt praktisch verschwindet. Als Abstandhalter kann vorsugsweise eine dünne Kunststoffzwischenlage von wenigen ,um Dicke verwendet werden. Die Polarisation der Wandlerelemente kann vor der Aufteilung des Schwingerplättchens oder auch nach der Befestigung der Wandlerelemente auf dem gemeinsamen elektrischen Kontakt vorgenommen werden.

Alle Ultraschallschwinger der gesamten Wandleranordnung sind an einer Stirnfläche elektrisch leitend miteinander verbunden. Auf der anderen Stirnseite sind jeweils nur die Wandlerelemente der einzelnen Ultraschallschwinger mit einem gemeinsamen Steueranschluß verbunden der als Leiterbahn auf einer isolierenden Zwischenlage ausgeführt ist. Diese Gestaltung ermöglicht eine elektronische Fokussierung durch Laufzeitverzögerung sowohl in der Längsrichtung als auch in der Querrichtung des Arrays.

Zur weiteren Erläuterung der Erfindung wird auf die Zeichnung Bezug genommen, in deren Figur 1 ein Teil einer Ultraschallwandleranordnung nach der Erfindung schematisch veranschaulicht ist. Figur 2 zeigt einen Ausschnitt eines flächenhaften Arrays. Ein Schnitt durch einen Teil der Fig. 2 ist in Fig. 3 dargestellt.

Nach Figur 1 bildet eine Matrix von 64 Wandlerelementen 2, die jeweils in acht Spalten 4 und acht Zeilen 6 angeordnet sind, einen Ultraschallschwinger 21. Die Wandlerelemente 2 sind auf ihrer unteren Stirnfläche jeweils mit einer Metallisierung 8 versehen, die beispielsweise aus einer Chrom, Platin und Gold enthaltenden Legierung oder auch aus Chrom und Gold sowie aus Chrom-Nickel bestehen kann. Die Wandlerelemente 2 sind mit Hilfe einer Lotschicht 12 auf einer Metallfolie 14 befestigt, die beispielsweise aus Silber bestehen kann und die einen gemeinsamen elektrischen Anschlußleiter für alle Wandlerelemente der gesamten Wandleranordnung bildet. Die Metallschicht 14 ist mit Hilfe einer Kleberschicht 16 auf einem Dämpfungskörper 18 befestigt. Der mit der oberen Stirnfläche der Wandlerelemente verbundene elektrische Anschlußleiter 2 des Ultraschallschwingers 21 ist in der Figur nicht dargestellt.

Werden in dieser Ausführungsform mit Wandlerelementen 2 beispielsweise der Höhe h=600 um und der Breite b=300 µm sowie der 1 änga 1=300 11m die zunächst hergestellten Spalten 4 als über das gesamte Array reichende Streifen mit einem sehr geringen Abstand, beispielsweise a=2 bis 20 ,um, vorzugsweise 4 bis 8 µm, voneinander angeordnet, so wird die Spaltbreite c im wesentlichen ausgefüllt und praktisch für das Array wirksam gemacht.

Mit einem Abstand c von beispielsweise 70 ,um und einer Breite b der Elemente 2 von beispielsweise etwa jeweils 300 ,um erhält man eine quadratische Fläche der Wandlerelemente 2 mit einer Länge 1 von beispielsweise etwa 3 mm. Dagegen können die Abstände a in der y-Richtung, d.h. die Zwischenräume zwischen den Wandlerelementen, parallel zur x-Richtung nach Figur 1 durch die Stepeltechnik der Streifen wesentlich geringer gehalten werden. Sie können beispielsweise nur etwa 5 ym betragen und werden im allgemeinen 10 um nicht wesentlich überschreiten Dementsprechend geringer ist die Ausdehnung der Schwinger 21 in der y-Richtung.

Die Wandleranordnung nach Fi. 2 kann beispielsweise aus einer Matrix von 324 Schwingern bestehen, die in Spalten 19 und Zeilen 20 angeordnet sind und jeweils eine Matrix von 64 Wandlerelementen enthalten, wie es im Ultraschallschwinger 21 zur Verdeutlichung durch ein Raster angedeutet ist, obwohl die einzelnen Wandlerelemente in der praktischen Ausführungsform der Anordnung nicht sichtbar sind. Die Spalten, von denen nur die erste strichpunktiert angedeutet und mit 19 bezeichnet ist, enthalten dann beispielsweise jeweils 54 Ultraschallschwinger und die Zeilen 20 enthalten jeweils 6 Ultraschallschwinger.

Die Wandlerelemente können vorzugsweise aus PZT-Keramik mit niedriger Güte, beispielsweise Q=20, bestehen. Bei Verwendung solcher Breitbandschwinger können die Wandlerelemente der einzelnen Ultraschallschwinger mit zwei oder mehr unterschiedlichen Frequenzen nacheinander angesteuert werden. Damit kann in einfacher Weise die als natürlicher Fokus bezeichnete Nah- Fernfeldgrenze durch elektronische Wahl der Größe des zweidimensionalen Schwingerfeldes optimal in der Tiefe eines zu untersuchenden Objekts verschoben werden. Dies ist besonders vorteilhaft, wenn man elektronisch fokussiert, weil der Fokuspunkt in die Nah- Fernfeldgrenze oder kürzer zu legen ist.

In der Ausführungsform der Matrix nach Fig. 2 sind die einzelnen Schwinger 21 bis 26 jeder der Zeilen 20 jeweils mit einem getrennten Anschlußleiter versehen, die in der Figur für die Schwinger der Zeile 20 mit 36 bis 41 bezeichnet sind. In gleicher Weise sind die einzelnen Schwinger der übrigen Zeilen jeweils mit einem in der Figur nicht näher bezeichneten Anschlußleiter versehen. In dieser Ausführungsform der Wandleranordnung als Matrix ist sowohl eine elektronische Fokussierung in der x-Richtung als auch eine elektronische Fokussierung in der y-Richtung möglich. Ferner hat diese Ausführungsform den Vorteil, daß eine elektronische Lupe realisiert werden kann. Bei einem ausreichend großen Array und einer ausreichenden Zeilendichte kann beispielsweise in einem ersten Schritt ein Objekt grob, d.h. in einem größeren räumlichen Abstand der Volumenelemente, abgetastet werden. In einem zweiten Schritt kann dann ein erkannter Fehler mit erhöhter Zeilendichte in diesem Bereich und reduzierter Zeilendichte in seiner Umgebung bei konstanter Gesamtzeilenzahl genauer betrachtet werden. Dabei kann der zweidimensional geformte Fokus auf diesen Bereich fixiert werden und eine zusätzliche Optimierung erfolgt dann durch die Wahl der Frequenz. Da gleichzeitig die Umgebung der Fehlerstelle grob abgetastet wird, bleibt stets auch der Überblick erhalten.

Zum Herstellen einer Ultraschallwandleranordnung nach den Figuren 1 und 2 wird ein flacher Körper aus piezoelektrischem Material, dessen Dicke wenigstens annähernd gleich der Höhe h der Wandlerelemente 2 beträgt, auf beiden Flachseiten metallisiert und dann mit einer Flachseite auf einer Unterlage lösbar befestigt. Anschließend wird der Körper in seiner Längsrichtung, d.h. durch Schnitte parallel zur x-Richtung nach Fig. 1, feingeteilt. Die so als Streifen hergestellten Spalten 4 werden dann auf der anderen Flachseite durch eine gemeinsame Metallauflage 14 miteinander verbunden, beispielsweise mit Hilfe der Lotschicht 12. Diese Metallauflage 14 wird dann auf dem Dämpfungskörper 18 befestigt, beispielsweise mittels der Klebeschicht 16. Dann wird der streifenförmige Körper von seiner ursprünglichen Arbeitsunterlage, die sich jetzt auf der Oberseite der Matrix befindet, gelöst. Anschließend erfolgt die Feinteilung in Querrichtung, d.h. parallel zur y-Richtung, und es entsteht die Matrix der Wandlerelemente 2. Mit der Feinteilung wird jeweils auch die Metallisierung des piezoelektrischen Körpers aufgetrennt und es entstehen an den Stirnflächen der Wandlerelemente die Metallauflagen, von denen die unteren in Figur 1 dargestellt und mit 8 bezeichnet sind.

Die als gemeinsamer elektrischer Anschlußleiter für alle Wandlerelemente dienende Metallauflage 14 kann vorzugsweise aus der Metallisierung einer Kunststofffolie, insbesondere aus Polyimid (Kapton), bestehen, deren Dicke beispielsweise etwa 2 bis 10,um betragen kann.

Die in Figur 2 zur Verdeutlichung vergrößert dargestellten und nicht näher bezeichneten Abstände zwischen den einzelnen Schwingern 21 bis 26 und 31 bis 35 können den Sägespalten der Unterteilung entsprechen. In der praktischen Ausführungsform werden diese Abstände vorzugsweise ebenso klein gehalten, beispielsweise durch die Stapteltechnik, wie die Abstände zwischen den einzelnen Wandlerelementen 2 der Ultraschallschwinger.

Außerdem kann die Matrix aus Wandlerelementen auch dadurch hergestellt werden, daß der flache Körper aus piezoelektrischem Material, der auf beiden Flachseiten metallisiert ist, zunächst in Streifen mit der Länge 1 der Wandlerelemente zerlegt und anschließend diese Streifen in Abschnitte aufgetrennt werden, deren Länge gleich der Breite b der Wandlerelemente 2 ist. Dann werden die so hergestellten säulenförmigen Wandlerelemente 2 mit ihren Trennflächen sowohl in der x- als auch in der y-Richtung mit sehr geringem Abstand aneinandergereiht und auf einer Metallunterlage befestigt, die dann auf den Dämpfungskörper aufgebracht wird. Mit dieser Stapeltechnik kann man auch noch die Zwischenräume c der Wandlerelemente 2 nach Figur 1 sehr gering halten.

Bei der Herstellung der Ultraschallschwinger nach diesem Verfahren ist es zweckmäßig, eine der Metallauflagen an den Stirnflächen der Wandlerelemente 2 aus ferromagnetischem Material herzustellen. Dann kann man die einzelnen Wandlerelemente 2 mit Hilfe magnetischer Kräfte zur Metallauflage 14 übertragen. Die einzelnen bereits fertigen Wandlerelemente 2 können aber beispielsweise auch mit Hilfe eines Klebebandes übertragen werden.

Die Wandlerelemente 2 können ferner auf einer dehnbaren Arbeitsunterlage als matrix unmittelbar aneinandergereiht werden. Anschließend wird der zur Entkoppelung erforderliche Mindestabstand durch Dehnen der Arbeitsunterlage hergestellt. Unter Umständen kann es zweckmäßig sein, die als gemeinsamer elektrischer Kontakt dienende Metallauflage 14 oder auch die Metallisierung einer Kunststoffolie als Arbeitsunterlage wählen.

In der Wandleranordnung nach Figur 2 mit getrennter Ansteuerung der einzelnen Ultraschallschwinger werden die Wandlerelemente 2 nach Fig. 3 auf einer Stirnfläche mit einem gemeinsamen Anschlußleiter, der Metallauflage 14, versehen, während auf der gegenüberliegenden Stirnfläche nur die Wandlerelemente der Matrix des betreffenden Ultraschallschwingers 21 mit einem Anschlußleiter versehen werden, der vorzugsweise in Form einer Leiterbahn ausgeführt werden kann. Zu diesem Zweck wird eine gemeinsame Abdeckung 42 aus Kunststoff, insbesondere Polyimid (Kapton), auf ihrer unteren Flachseite jeweils im Bereich der Matrix des Schwingers 21 mit einer Metallisierung 44 versehen, die beispielsweise aus einer Chrom-Silber-Legierung bestehen kann. Diese Metallisierung kann vorzugsweise auf die Folie aufgedampft werden. Im Bereich des Ultraschallschwingers 21 erhält die Abdeckung 42 eine Öffnung 46. Anschließend wird die oberen Flachseite der Abdeckung 42 mit Leiterbahnen versehen, welche die Anschlußleiter 36, 37 und 38 darstellen. Jeweils eine dieser Leiterbahnen führt zu einer der Öffnungen in der Abdeckung 42 und stellt damit die elektrische Verbindung mit einer nicht näher dargestellten Steuerleitung her. Die Metallauflage 44 kann dann mit einer Lotschicht 52 versehen werden, die vorzugsweise aufgedampft werden kann und mit Hilfe dieser Lotschicht 52 wird die Abdeckung 42 mit den Anschlußleitern 315 bis 38 auf den Metallauflagen 48 der Wandlerelemente 2 befestigt. Anstelle der Lotschicht 52 kann zur Befestigung der Abdeckung 42 mit den Leiterbahnen auf den Wandlerelementen 2 beispielsweise auch ein elektrisch leitender Kleber, ein sogenannter Leitkleber, verwendet werden.

Zum Herstellen der Leiterbahnen 36 bis 38 kann beispielsweise die gesamte oberen Flachseite der Abdeckung 42 mit einer Metallauflage versehen werden, aus der dann beispielsweise mittels Photoätztechnik die als Anschlußleiter nicht benötigten Teile entfernt werden. Außerdem können die Leiterbahnen der Anschlußleiter 36 bis 38 auch in Maskentechnik auf die Oberfläche der Abdeckung 42 aufgebracht werden.

In der Ausführungsform der Ultraschallwandleranordnung mit einzeln steuerbaren Schwingern nach Figur 2, die jeweils in der x-und y-Richtung feingeteilt sind, können durch die Steuerung die Schwinger mehrerer Zeilen, beispielsweise die Schwinger von sechs aufeinanderfolgenden Zeilen 20, 30, 40, 50, 60 und 70 zu einer Schwingermatrix zusammengefaßt werden. Diese Matrix kann zum Aufbau einer Bildzeilenfolge linear in der x-Richtung über das gesamte Schwingerfeld gescant werden. Damit kann sowohl in x- wie in y-Richtung durch Laufzeitverzögerung der Echoimpulse oder der Echo- und Sendeimpulse eine elektronische Fokussierung zusätzlich in Querrichtung erreicht werden.

Im Ausführungsbeispiel ist der gemeinsame, als Gegenkontakt dienende Anschlußleiter 14 auf der Unterseite der Wandlerelemente 2 angeordnet. Dieser gemeinsame Gegenkontakt kann aber auch auf der Oberseite der Wandlerelemente 2 vorgesehen sein. In dieser Ausführungsform werden dann die Anschlußleiter für die einzelnen Ultraschallschwinger zwischen den Wandlerelementen und dem Dämpfungskörper 18 angeordnet.

## Patentansprüche

1. Ultraschallwandleranordnung mit einer Matrix von getrennt gesteuerten Ultraschallschwingern (21 bis 26 und 31 bis 35), die jeweils aus einer Matrix von akustisch voneinander getrennten und elektrisch gemeinsam gesteuerten säulenförmigen Wandlerelementen (2) bestehen, dadurch gekennzeichnet, daß alle Ultraschallschwinger (21 bis 26 und 31 bis 35) auf einer Stirnfläche mit einem gemeinsamen elektrischen Anschlußleiter (14) versehen sind und daß auf der anderen Stirnfläche jeweils nur die Wandlerelemente (2) der einzelnen Ultraschallschwinger (21 bis 26 sowie 31 bis 35) mit einer Metallauflage (44) als gemeinsame elektrische Leitungsverbindung versehen sind und daß eine Abdeckung (42) aus Kunststoff vorgesehen ist, die im Bereich der Ultraschallschwinger (21 bis 26 und 31 bis 35) jeweils mit einer Öffnung (46) versehen ist und die auf einer Flachseite mit der Metallauflage (44) und auf der anderen Flachseite mit Leiterbahnen versehen ist, die als Anschlußleiter (36 bis 41) für die Wandlerelemente (2) jeweils eines der Ultraschallschwinger (21 bis 26 und 31 bis 35) vorgesehen sind und jeweils durch eine der Öffnungen (46) mit der dem entsprechenden Ultraschallschwinger (21 bis 26 und 31 bis 35) zugeordneten Metallauflage (44) verbunden sind.

2. Ultraschallwandleranordnung nach Anspruch 1, dadurch gekennzeichnet, daß zwischen den einzelnen Wandlerelementen (2) eine elektrische isolierende Zwischenlage angeordnet ist.

3. Verfahren zum Herstellen einer Ultraschallwandleranordnung nach Anspruch 1 oder 2, dadurch gekennzeichnet, daß ein flacher Körper aus piezoelektrischem Material, dessen Dicke wenigstens annähernd gleich der Höhe (h) der Wandlerelemente (2) beträgt, auf beiden Flachseiten metallisiert (8, 48) und dann mit einer Flachseite auf einer Arbeitsunterlage lösbar befestigt und anschließend quer zu seiner Längsrichtung feingeteilt wird, und daß dann die so hergestellten Streifen auf ihrer anderen Flachseite durch die gemeinsame Metallauflage (14) elektrische miteinander verbunden werden und daß die Streifen dann von ihrer Arbeitsunterlage gelöst und mit ihrer Metallauflage (14) auf einem Dämpfungskörper (18) befestigt werden und daß dann die Streifen parallel zu seiner Längsrichtung feingeteilt werden.

4. Verfahren nach Anspruch 3, dadurch gekennzeichnet, daß als Metallauflage (14) eine metallisierte Kunststoffolie verwendet wird.

5. Verfahren nach Anspruch 3, dadurch gekennzeichnet, daß die aus dem flachen Körper hergestellten Streifen mit ihren Trennflächen mit sehr geringem Abstand aneinandergereiht und dann auf einer Stirnfläche mit der gemeinsamen Metallauflage (14) versehen werden.

6. Verfahren zum Herstellen einer Ultraschallwandleranordnung nach Anspruch 1 oder 2, dadurch gekennzeichnet, daß ein flacher Körper aus piezoelektrischem Material, dessen Dicke wenigstens annähernd gleich der Höhe (h) der Wandlerelemente (2) beträgt, auf beiden Flachseiten metallisiert (8, 48) und dann in Streifen zerlegt wird, deren Breite gleich der Länge (I) der Wandlerelemente (2) ist, und daß dann die Streifen in Abschnitte aufgetrennt werden, deren Länge gleich der Breite (b) der Wandlerelemente (2) ist, und daß die so hergestellten Wandlerelemente (2) auf die gemeinsame Metallauflage (14) übertragen und dort mit ihren Trennflächen in sehr geringem Abstand (a, c) als Matrix nebeneinander angeordnet und dann mit der gemeinsamen Metallauflage (14) verbunden werden, die auf einem Dämpfungskörper (18) befestigt wird, und daß dann die freien Stirnflächen der Wandlerelemente (2) der einzelnen Schwinger (21 bis 26 bzw. 31 bis 35) mit dem gemeinsamen elektrischen Anschlußleiter (36 bis 41) versehen werden.

7. Verfahren nach Anspruch 6, dadurch gekennzeichnet, daß die Wandlerelemente (2) mit Hilfe eines Klebebandes übertragen werden.

8. Verfahren nach einem der Ansprüche 3 bis 7, dadurch gekennzeichnet, daß die Abdeckung (42) der freien Stirnseiten der Wandlerelemente (2) im Bereich der einzelnen Ultraschallschwinger jeweils mit einer der Offnungen (46) versehen wird und dann auf der einen Flachseite in diesen Bereichen jeweils mit der Metallauflage (44) versehen wird und daß dann die gegenüberliegende Flachseite mit den Leiterbahnen versehen wird, die als die elektrische Anschlußleiter (36 bis 41) dienen und von denen jeweils eine (z.B. 36) durch eine der Öffnungen (46) mit der Metallauflage (44) des zugeordneten Ultraschallschwingers (21 bis 26 und 31 bis 35) verbunden wird, die mit den Stirnflächen der Wandlerelemente (2) elektrisch leitend verbunden wird, und daß anschließend die gegenüberliegende Flachseite mit einer Anpassungsschicht (54) abgedeckt wird (Fig. 3).

9. Verfahren nach Anspruch 8, dadurch gekennzeichnet, daß die elektrisch leitende Verbindung zwischen der Metallauflage (44) und den Wandlerelementen (2) durch eine Lotschicht (52) hergestellt wird.

10. Verfahren nach Anspruch 9, dadurch gekennzeichnet, daß die Lotschicht (52) durch Aufdampfen hergestellt wird.

11. Verfahren nach Anspruch 8, dadurch gekennzeichnet, daß die elektrisch leitende Verbindung zwischen der Metallauflage (44) und den Wandlerelementen (2) durch einen Leitkleber hergestellt wird.

12. Verfahren nach Anspruch 8, dadurch gekennzeichnet, daß zum Herstellen der Leiterbahnen (36 bis 41) die gesamte Flachseite der Abdeckung (42) metallisiert und anschließend die nicht benötigten Teile der Metallschicht durch Photoätztechnik entfernt werden.

## Revendications

1. Transducteur ultrasonore comportant une matrice d'oscillateurs ultrasonores (21 à 26) commandés de façon séparée qui sont respectivement constitués par une matrice d'éléments transducteurs colonnaires séparés entre eux et du point de vue acoustique, commandés de façon commune du point de vue électrique, caractérisé par le fait que tous les oscillateurs ultrasonores (21 à 26 et 31 à 35) sont munis sur une face frontale d'un conducteur de raccordement électrique commun (14) et que sur l'autre face frontale seuls les éléments transducteurs (2) des oscillateurs ultrasonores individuels (21 à 26 ainsi que 31 à 35) sont respectivement munis d'un revêtement métallique (4) servant de connexion électrique commune pour les conducteurs, et qu'il est prévu un cache (42) en matière svnthétiaue qui est respectivement muni d'une ouverture (46) dans la région des oscillateurs ultrasonores (21 à 26 et 31 à 35) et qui est muni du revêtement métallique (44) sur une face plate et, sur l'autre face plate, de voies conductrices qui sont prévues comme conducteurs de raccordement (36 à 41) pour les éléments transducteurs (2) respectivement d'un des oscillateurs ultrasonores (21 à 26 et 31 à 35) et qui sont reliées, respectivement par une des ouvertures (46), au revêtement métallique (44) associé à l'oscillateur ultrasonore correspondant (21 à 26 et 31 à 35).

2. Transducteur ultrasonore suivant la revendication 1, caractérisé par le fait qu'une couche intermédiare isolante du point de vue électrique est disposée entre les éléments transducteurs individuels (2).

3. Procédé pour la fabrication d'un transducteur ultrasonore suivant la revendication 1 ou 2, caractérisé par le fait qu'un corps plat en matériau piézoélectrique, dont l'épaisseur est au moins approximativement égale à la hauteur (h) des éléments transducteurs (2), est métallisé sur les deux faces plates (8, 48) et est alors fixé de façon amovible, au niveau d'une face plate, sur une base de travail et est ensuite finement subdivisé transversalement par rapport à sa direction longitudinale, et qu'alors les bandes ainsi fabriquées sont réunies les unes aux autres du point de vue électrique, sur leur autre face plate, par le revêtement métallique commun (14), et que les bandes sont alors séparées de leur base de travail et sont fixées sur un corps d'amortissement (18) au niveau de leur revêtement métallique (14) et qu'ensuite les bandes sont finement subdivisées parallèlement à sa direction longitudinale.

4. Procédé suivant la revendication 3, caractérisé par le fait qu'on utilise une feuille en matière synthétique métallisée comme revêtement métallique (14).

5. Procédé suivant la revendication 3, caractérisé par le fait que les bandes fabriquées à partir du corps plat sont disposées les unes à côté des autres de manière que leurs surfaces de séparation soient à une très faible distance, et sont alors munies du'revêtement métallique commun (14) sur une face frontale.

6. Procédé pour la fabrication d'un transducteur ultrasonore suivant la revendication 1 ou 2, caractérisé par le fait qu'un corps plat en matériau piézoélectrique, dont l'épaisseur est au moins approximativement égale à la hauteur (h) des éléments transducteurs (2), est métallisé sur les deux faces plates (8, 48), et est alors ensuite décomposé en bandes dont la largeur est égale à la longueur .(n des éléments transducteurs (2), et qu'ensuite les bandes sont séparées en sections dont la longueur est égale à la largeur (b) des éléments transducteurs (2), et que les éléments transducteurs (2) ainsi fabriqués sont transférés sur le revêtement métallique commun (14) et y sont disposés les uns à côté des autres sous le forme d'une matrice de manière que leurs surfaces de séparation soient à une très faible distance (a, c) et sont alors reliés au revêtement métallique commun (14) qui est fixé sur un corps d'amortissement (18), et qu'ensuite les faces frontales libres des éléments transducteurs (2) des oscillateurs individuels (21 à 26 ou 31 à 35) sont munis du conducteur de raccordement électrique commun (36 à 41).

7. Procédé suivant la revendication 6, caractérisé par le fait que les éléments transducteurs (2) sont transférés au moyen d'une bande adhésive.

8. Procédé suivant l'une des revendications 3 à 7, caractérisé par le fait que le cache (42) des faces frontales libres des éléments transducteurs (2) est respectivement muni d'une ouverture (46) dans la région des oscillateurs ultrasonores individuels et est alors respectivement muni dans ces régions, sur une des faces plates, du revêtement métallique (44), et qu'ensuite la face plate opposée est munie des voies conductrices qui servent de conducteurs de raccordement diélectriques (36 à 41) et dont chacune (par exemple 36) est reliée, par une des ouvertures (46), au revêtement métallique (44) de l'oscillateur ultrasonore associé (21 à 26 et 31 à 35) qui est relié de façon conductrice du point de vue électrique aux faces frontales des éléments transducteurs (2), et qu'ensuite la surface plate opposée est recouverte d'une couche adaptatrice (54) (figure 3).

9. Procédé suivant la revendication 8, caractérisé par le fait que la liaison conductrice du point de vue électrique entre le revêtement métallique (44) et les éléments transducteurs (2) est établie par une couche de brasure (52).

10. Procédé suivant la revendication 9, caractérisé par le fait que la couche de brasure (52) est réalisée par dépôt par évaporation.

11. Procédé suivant la revendication 8, caractérisé par le fait que la liaison conductrice du point de vue électrique entre le revêtement métallique (44) et les éléments transducteurs (2) est établie par une colle conductrice.

12. Procédé suivant la revendication 8, caractérisé par le fait que pour fabriquer les voies conductrices (36 à 41), toute la surface plate du cache (42) est métallisée et qu'ensuite les parties non nécessaires de la couche métallique sont éliminées par la technique de photogravure.

## Claims

1. An ultrasonic transducer arrangement comprising a matrix of separately controlled ultrasonic transducers (21 to 26 and 31 to 35), each of which consists of a matrix of column- like transducer elements (2) which are acoustically separately controlled and electrically commonly controlled, characterised in that all the ultrasonic transducers (21 to 26 and 31 to 35) are provided at one end face with a common electrical connecting conductor (14), and that at the other end face, only the transducer elements (2) in each case of the individual ultrasonic transducers (21 to 26 and 31 to 35) are provided with a metal coating (44) as a common electrically conductive connection; and that a covering (42) of synthetic resin material is provided which has a respective opening (46) in the region of each of the ultrasonic transducers (21 to 26 and 31 to 35), and is provided with the metal coating (44) on one flat face thereof, and, on the other_{'} flat face, with conductor paths which serve as connecting conductors (36 to 41) for the transducer elements (2) of one of the ultrasonic, transducers (21 to 26 and 31 to 35) in each case, and which conductor paths are each connected through one of the openings (46) with the metal coating (44) which is assigned to the corresponding ultrasonic transducer (21 to 26 and 31 to 35).

2. An ultrasonic transducer arrangement according to Claim 1, characterised in that an electrically insulating intermediate layer is arranged between the individual transducer elements (2).

3. A process for the production of an ultrasonic transducer arrangement according to Claim 1 or Claim 2, characterised in that a flat body made of piezoelectric material, the thickness of which is at least approximately equal to the height (h) of the transducer elements (2), is metallised on both flat faces (8, 48), and is then detachably secured at one flat face to a working base and subsequently finely divided transversally to its longitudinal direction; that the strips so produced are then electrically connected to one another at their other flat face by the common metal coating (14); that the strips are then removed from the working base and attached by their metal coating (14) to a damping body (18); and that the strips are then finely divided parallel to its longitudinal direction.

4. A process according to Claim 3, characterised in that a metallised synthetic resin film is used as the metal coating (14).

5. A process according to Claim 3, characterised in that the strips produced from the flat body are aligned with their cut surfaces at a very short distance apart and are then provided at one end face with the common metal coating (14).

6. A process for the production of an ultrasonic transducer arrangement according to Claim 1 or Claim 2, characterised in that a flat body made of piezoelectric material the thickness of which is at least approximately equal to the height (h) of the transducer elements (2), is metallized on both flat faces (8, 48) and is then divided into strips whose width is equal to the length (I) of the transducer elements (2); that the strips are then divided into sections whose length is equal to the width (b) of the transducer elements (2); that the transducer elements (2) produced in this way are transferred to the common metal coating (14) where they are arranged beside one another as a matrix with their cut surfaces spaced apart at a very short interval (a, c), and are then connected to the common metal coating (14) which is attached to a damping body (18); and that the free end surfaces of the transducer elements (2) of the individual transducers (21 to 26 and 31 to 35) are there provided with the common electric connecting conductor (36 to 41).

7. A process according to Claim 6, characterised in that the transducer elements (2) are transferred with the assistance of an adhesive strip.

8. A process according to one of Claims 3 to 7, characterised in that the covering (42) of the free end faces of the transducer elements (2) is provided with one of the openings (46) in the region of each of the individual ultrasonic transducers and then on one flat side in these regions is provided with the metal coating (44); that the opposite flat face is then provided with conductor paths which serve as dielectric connecting conductors (36 to 41) and of which one (e.g. 36) is connected through one of the openings (46) to the metal coating (44) of the assigned ultrasonic transducer (21 to 26 and 31 to 35), which coating is electrically conductively connected to the end faces of the transducer elements (2); and that the opposite flat face is then covered by a matching coating (54) (Figure 3).

9. A process according to Claim 8, characterised in that the electrically conductive connection between the metal coating (44) and the transducer elements (2) is produced by a solder coating (52).

10. A process according to Claim 9, characterised in that the solder coating (52) is produced by vapour deposition.

11. A process according to Claim 8, characterised in that the electrically conductive connection between the metal coating (44) and the transducer elements (2) is produced by a conductive adhesive.

12. A process according to Claim 8, characterised in that the conductor paths (36 to 41 ) are produced by metallising the entire flat face of the covering (42), whereafter the unrequired parts of the metal coating are removed by a photo-etching technique.
